# DEMANDE DE BREVET EUROPEEN

(11) **EP 4 653 792 A1**
(43) Date de publication de la demande: **26.11.2025**
(21) Numéro de dépôt: 25176787.7
(22) Date de dépôt: 15.05.2025
(51) Int. Cl.: F28D 9/00

(54) **ÉCHANGEUR DE CHALEUR**

(30) Priorité: 22.05.2024 BE 202405296
(71) Demandeur: Mitis, 4280 Hannut (BE)
(72) Inventeur: DELANAYE, Michel, 4280 Hannut (BE); TENEY, Jean-Michel, 4020 Liège (BE); JOSEPH, Jojomon, 4280 Hannut (BE)
(74) Mandataire: Gevers Patents

(57) **Abrégé**

La présente invention concerne un échangeur de chaleur (1) destiné à préchauffer l'air comburant d'une micro-turbine dans un système de cogénération. La structure de cet échangeur de chaleur (1) comprend un assemblage de cadres de distribution (31, 31') plans et de feuilles métalliques (32) d'espacement. Chaque cadre de distribution est défini par un contour encadrant une zone de fluide (80) et est équipé d'orifices (11) d'entrée et d'orifices (11) de sortie pour le passage de ce fluide. Les feuilles métalliques (32) sont supportées par des saillies (4) de support au niveau des cadres de distribution (31, 31'), ce qui simplifie la fabrication de l'échangeur de chaleur (1).

## Description

### Domaine technique

La présente invention concerne un « échangeur de chaleur » (aussi cité « échangeur » dans ce document) pour le préchauffage d'air comburant issu d'un compresseur d'une micro-turbine d'un appareil de production et/ou de cogénération d'énergie.

### Art antérieur

Un échangeur de chaleur, notamment dans des systèmes de cogénération dotés de micro-turbines à gaz, joue un rôle déterminant dans l'amélioration du rendement global. Il remplit la fonction essentielle de préchauffer l'air comburant par la récupération de l'énergie thermique encore présent dans les gaz d'échappement issus de la turbine. Par exemple, un tel échangeur de chaleur peut être réalisé au moyen d'une structure conventionnellement composée d'un agencement de plaques d'échange disposées entre des cadres de distribution et renforcées par des treillis métalliques insérés dans les cadres. Cette configuration permet de faciliter un échange alterné et efficace entre les fluides chauds et froids, optimisant ainsi le transfert thermique. Néanmoins, la fabrication d'un tel échangeur de chaleur peut rencontrer certaines difficultés, notamment quand il s'agit de réaliser des treillis métalliques qui peuvent prendre des formes complexes.

La publication internationale WO 2016/124472 A1 présente une telle conception d'échangeur de chaleur, intégré dans un système de cogénération d'énergie équipé d'une micro-turbine à gaz. La publication WO 2022/074078 A1 divulgue quant à elle un échangeur de chaleur dans lequel sont formés des zones centrale de fuite pour un fluide de fuite dans des cadres de distribution. Deux cadres adjacents de distribution sont séparés par deux plaques séparation et un passage de fuite entre ces plaques est défini par un cadre présentant des nervures tournées vers un turbulateur pour orienter l'éventuel fluide issu des zones de fuite vers celui-ci. Le fluide de fuite peut être évacué par des orifices latéraux dans ces cadres ou par des entrées et sorties extrémales spécifiques prévues dans l'échangeur.

### Exposé de l'invention

Un objet de cette invention est de fournir un échangeur de chaleur plus robuste et plus simple à fabriquer au regard de l'art antérieur.

À cet effet, il est proposé un échangeur de chaleur pour un appareil de production et/ou cogénération d'énergie, et comprenant :
- un empilement de cadres de distribution plans, chacun ayant un contour interne délimitant une zone de fluide chaude ou froide, la zone de fluide communiquant avec des orifices d'entrée et des orifices de sortie du fluide, ménagés dans chacun des cadres adjacents (selon l'empilement), les zones de fluide chaudes et froides alternant le long d'une épaisseur de l'échangeur ;
- des feuilles métalliques disposées en alternance avec les cadres de distribution selon l'empilement pour créer un contact thermique entre lesdites zones de fluide ;
chacun des cadres de distribution est pourvu de saillies de support s'étendant à partir du contour interne vers la zone de fluide.

L'échangeur selon l'invention est robuste et plus simple à fabriquer. En effet, les saillies de support, qui s'étendent à partir du contour interne des cadres vers les zones où circulent les fluides, agissent comme un support structural interne pour les feuilles métalliques. En se projetant dans les zones où le fluide circule, ces saillies aident à maintenir l'intégrité des feuilles contre les contraintes mécaniques notamment contre les pressions différentielles entre les zones chaudes et froides.

Par ailleurs, l'intégration des saillies directement au niveau des cadres de distribution peut contribuer à éliminer le besoin de composants additionnels comme des treillis métalliques ou d'autres formes de renforcement externes. Elles peuvent donc contribuer à simplifier le processus de fabrication en réduisant le nombre de pièces distinctes à fabriquer et à assembler. En réduisant la complexité des composants requis pour l'assemblage de l'échangeur, les coûts de production sont diminués. La fabrication devient plus directe, permettant une standardisation et une logistique plus facile et des économies d'échelle potentielles lors de la production en série.

Comme le comprendra l'homme de métier, les cadres de distribution, guidant les flux de fluides chauds et froids, sont arrangés de manière à permettre un empilement ordonné. Les feuilles métalliques sont disposées en alternance avec ces cadres de distribution de sorte que chaque feuille métallique est placée entre deux cadres successifs. Autrement dit, l'empilement de l'échangeur est conçu avec une disposition alternée où chaque cadre de distribution (délimitant une zone de fluide resp. chaude ou froide) est suivi d'une feuille métallique, puis d'un autre cadre de distribution (délimitant une zone de fluide resp. froide ou chaude), et ainsi de suite le long de l'épaisseur de l'échangeur. L'agencement des feuilles métalliques suit cette séquence, de manière à réaliser le contact thermique entre les zones alternées de fluides chauds et froids.

Le terme « zone de fluide » se réfère à la région spécifiquement délimitée par le contour interne de chacun des cadres de distribution où les fluides chauds ou froids circulent pour le transfert thermique. Chaque zone de fluide communique avec des ouvertures spécifiques qui servent à faire entrer et sortir les fluides. Les « orifices d'entrée » permettent au fluide d'entrer dans la zone de fluide pour le transfert thermique, et les « orifices de sortie » permettent au fluide de quitter la zone après avoir échangé de la chaleur. Ces orifices sont intégrés ou incorporés dans les cadres de distribution qui sont positionnés les uns à côté des autres (i.e. adjacents) dans la structure de l'échangeur. Chaque cadre a ses propres orifices pour le passage des fluides, permettant une circulation continue avec ceux des cadres voisins à travers l'échangeur.

L'usage, dans ce document, du verbe « comprendre », de ses variantes, et ses conjugaisons, ne peut en aucune façon exclure la présence d'éléments autres que ceux mentionnés. De même, l'usage, dans ce document, de l'article indéfini « un », « une », ou de l'article défini « le », « la » ou « l' », pour introduire un élément n'exclut pas la présence d'une pluralité de ces éléments.

Dans un mode de réalisation préféré de la présente invention, les saillies comportent une pluralité de doigts reliés à une base commune. Plus précisément, les saillis sont regroupées par ensembles chacun formés d'une pluralité de doigts reliés à une base commune. Avantageusement, les doigts ajoutent ainsi plus de robustesse à la structure de l'échangeur de chaleur. Cette configuration de saillies permet également d'augmenter la surface de support pour les feuilles métalliques. L'espacement entre les doigts est suffisant de sorte à permettre la circulation des fluides chauds et froids. La robustesse et l'efficacité de l'échangeur s'en trouve améliorée. Les doigts ont de préférence, une section transversale (à leur direction d'extension) rectangulaire car il s'agit de saillies issues d'un cadre plat. Le terme « doigts », peut être substitué par « corps allongés » ou « éléments allongés » dans le cadre de ce document.

De préférence, la base commune s'étend à partir du contour interne vers la zone de fluide de sorte à former un pont. Cela signifie que la base commune reliant les doigts, s'étend à partir du contour interne, traverse la zone de fluide jusqu'à atteindre le côté opposé, formant ainsi un pont à travers cette zone. La base commune s'étend donc dans la zone de fluide.

Dans un mode de réalisation, les doigts sont parallèles et de même longueur. Avantageusement, cela permet de répartir les forces mécaniques de manière uniforme au niveau des feuilles métalliques, réduisant le risque de déformation ou de rupture. Cela permet également de faciliter la conception et la fabrication des cadres de distribution. Préférentiellement, les doigts sont identiques.

Dans un mode de réalisation, la base commune est agencée selon une projection d'un bord d'un des orifices d'entrée ou de sortie d'un des cadres de distribution adjacent selon l'empilement. Comme le comprendra l'homme de métier, la base commune est de préférence plus précisément une projection orthogonale selon l'empilement (ou de façon équivalente le long de l'épaisseur de l'échangeur), au niveau du cadre dans lequel sont les saillies. La base commune offre alors un soutien au cadre de distribution adjacent lors de l'assemblage de l'échangeur en particulier par brasage ou par soudage par diffusion comme expliqué ci-après, ceci contribuant une meilleure étanchéité et robustesse de l'échangeur.

De façon alternative ou complémentaire, une partie de chaque doigt est agencée selon une telle projection. En d'autres termes semblables, de préférence, chaque doigt intersecte une telle projection. Les doigts (et dans les deux cas, les saillies) permettent de soutenir les cadres de distribution lors de l'assemblage de l'échangeur susdit, ce qui améliore l'étanchéité et la robustesse de l'échangeur.

Dans un mode de réalisation, les doigts s'étendent au niveau de la zone de fluide à partir de la base commune et de façon normale par rapport à celle-ci. De façon avantageuse, ce mode de réalisation garantit que les flux de fluides chauds et froids sont dirigés de manière plus efficace à l'entrée et à la sortie de la zone de fluide. Cela signifie que le fluide chaud ou froid est guidé dans la zone de fluide, sans dispersion inutile qui risque de réduire l'efficacité du transfert de chaleur. Cette configuration de doigts aide également à stabiliser le flux des fluides en entrée et en sortie, réduisant les turbulences qui peuvent se produire lorsque les fluides passent d'une zone de fluide à l'autre. L'invention permet ainsi un chemin fluidique plus ordonné et moins résistant, ce qui peut contribuer à l'efficacité globale de l'échange thermique.

Dans un mode de réalisation, les cadres de distribution ont des formes essentiellement polygonales. Les formes polygonales désignent des formes anguleuses constituées d'une séquence finie de segments de droite consécutifs. Avantageusement, une telle forme offre une facilité de fabrication. Par exemple, les cadres de distribution, peuvent incorporer des orifices d'entrée et/ou de sortie rectangulaires (le terme « rectangulaire » couvrant aussi le cas « carré ») et avoir des contours internes rectangulaires ou comprenant des formes en zigzag. Ces formes sont plus simples à découper et à intégrer dans les structures métalliques que des formes arrondies ou irrégulières. Cela peut réduire les coûts de production et simplifier l'assemblage des composants de l'échangeur.

Dans ce cas, la base commune (de préférence de chaque ensemble de saillies tel que susdit) est rectiligne et présente des doigts reliés à celle-ci qui sont parallèles et de même longueur. Il s'agit d'une réalisation particulièrement simple et robuste à concevoir dont tous les éléments de cadre sont rectilignes. Les forces mécaniques sont réparties de manière uniforme au niveau des feuilles métalliques grâce à la configuration des doigts.

Une extrémité distale de chaque doigt est de préférence agencée selon une projection d'un bord d'un des orifices d'entrée ou de sortie d'un des cadres de distribution adjacent selon l'empilement. Comme les doigts reliés à une même base commune rectiligne sont parallèles et de même longueur, les extrémités distales susdites sont alignées selon un segment de droite correspondant à la projection du bord d'un orifice d'entrée ou de sortie. La réalisation se démarque par sa simplicité son étanchéité et sa robustesse car les (extrémités distales des) doigts permettent de soutenir les cadres de distribution avec les feuilles métalliques interposées lors de l'assemblage de l'échangeur.

Dans un mode de réalisation, l'échangeur selon l'invention comprend en outre un treillis métallique agencé dans au moins une partie de la zone de fluide. Avantageusement, le treillis est agencé pour servir d'élément de séparation entre les zones de fluide chaudes et froides. Ce treillis permet de maintenir un écart constant entre ces zones. Par ailleurs, le treillis métallique contribue significativement au renforcement des feuilles métalliques interposées entre les cadres de distribution. Il offre une résistance structurale accrue, protégeant les feuilles contre les déformations dues aux variations de pression et aux turbulences des fluides en circulation. Les mailles du treillis sont dimensionnées pour fournir une résistance minimale au flux tout en assurant une séparation efficace, ce qui permet de renforcer la stabilité globale de l'échangeur.

Cette intégration du treillis métallique dans la conception de l'échangeur facilite également le montage et l'entretien, tout en garantissant une durabilité des composants internes. De préférence, le treillis métallique adopte une forme rectangulaire, celle-ci peut s'adapter mieux avec des cadres de distribution ayant des formes polygonales, notamment avec un contour interne essentiellement rectangulaire. Cette forme peut être facilement ajustée pour correspondre aux angles droits du contour interne. Le treillis peut être découpé facilement et s'insérer exactement au niveau du cadre, maximisant ainsi l'utilisation de l'espace au niveau la zone de fluide.

Dans un autre mode de réalisation, chaque feuille métallique présente des corrugations. Les corrugations augmentent considérablement la surface totale disponible pour le transfert de chaleur par rapport à une surface plane. Cela permet une plus grande capacité de transfert de chaleur dans un volume donné, ce qui améliore l'efficacité de l'échangeur. De plus, les ondulations dans les feuilles métalliques perturbent les flux des fluides, induisant de la turbulence. Par ailleurs, ce mode de réalisation permet de renforcer les feuilles métalliques, ce qui les rend moins susceptibles de se déformer sous l'effet de la pression ou de la température. Cette rigidité contribue également à une meilleure durabilité et à une plus longue durée de vie de l'échangeur. L'utilisation d'une feuille métallique présentant des corrugations rend en outre optionnel l'usage d'un treillis métallique comme susmentionné. Le rôle du treillis métallique peut être transféré à la feuille métallique par les corrugations, ce qui réduit le nombre de pièces distinctes de l'échangeur et simplifie sa fabrication.

De préférence, les corrugations sont inclinées par rapport à un sens d'écoulement de fluide au niveau de ladite feuille métallique. Cela permet de perturber le flux de fluide de manière plus efficace en créant des tourbillons et une turbulence accrue, ce qui aide à améliorer le transfert de chaleur entre les fluides au niveau des feuilles métalliques.

L'angle d'inclinaison des corrugations est configurée de façon à ne pas induire une grande résistance au flux, ce qui peut augmenter la perte de charge. L'angle d'inclinaison est configurée de sorte à maximiser de façon optimale le taux de transfert de chaleur entre les deux fluides. Il est par exemple compris entre 30° et 60°, de préférence entre 30 et 40°. De manière préférée, les corrugations sont sinusoïdales, avec une amplitude plus préférée de 1,0 à 2,0 mm, ces profils étant adéquats à un bon échange de chaleur.

Dans un mode de réalisation, le contour interne de chacun des cadres de distribution comporte une alternance de portions convexes et concaves. Les portions convexes désignent des sections du contour qui bombent vers l'intérieur de la zone de fluide. Elles ressemblent ainsi à des bosses sur le contour. Par ailleurs, les portions concaves sont incurvées extérieurement par rapport à la zone de fluide, formant des creux par rapport au plan du cadre. Avantageusement, en adoptant une forme alternée pour le contour interne, qu'elle soit par exemple ondulée ou en zigzag, la zone de fluide de chaque cadre de distribution peut être augmentée. Cela permet d'étendre la surface disponible pour le transfert de chaleur, ce qui améliore l'efficacité thermique de l'échangeur.

Dans un mode de réalisation, chacun des orifices d'entrée et de sortie dans au moins un cadre de distribution est disposé entre une portion convexe du contour interne et un contour externe du cadre de distribution. Cela permet d'exploiter de façon optimale la matière du cadre qui devient maximale en face des potions convexes. Les orifices d'entrée et de sortie sont ainsi décalés deux à deux. Lorsque les cadres sont empilés, le décalage créé au niveau des orifices est conçu pour s'assurer qu'ils s'alignent correctement avec ceux des cadres voisins. Cette précision est essentielle pour garantir que les fluides circulent efficacement à travers toute la structure sans obstruction. De préférence, tout ou partie de chaque cadre de distribution présente un contour externe de même forme rectangulaire et chaque cadre de distribution s'inscrit dans ce contour, formant les côtés extérieurs visibles de l'échangeur de chaleur.

L'échange de chaleur selon ce mode de réalisation, mais aussi de façon générale selon l'invention, présente l'avantage d'être modulable au sens où il peut comprendre une pluralité d'orifices d'entrée et de sortie par cadre de distribution sans nécessité de changement structurel lourd de l'échangeur, contrairement aux échangeurs décrits dans WO 2022/074078 A1 et qui sont dotés d'un orifice d'entrée et de sortie. Cet effet ressort en particulier du précédent mode de réalisation et des réalisations décrites ci-après (voir par exemple les flèches de circulation des fluides en figure 2 ci-après introduite) car l'alternance de portions convexes et concaves peut être étendue au besoin, ce qui rend l'échangeur de chaleur modulable et plus efficace.

Dans un mode de réalisation, au moins un cadre de distribution (et plus préférentiellement un cadre de distribution sur deux selon l'empilement ; à savoir les cadres de distribution ayant un contour interne délimitant une zone de fluide du même « type », i.e. chaude ou froide) comporte des orifices d'entrée et de sortie sous forme de fentes ouvertes, chacune ayant un bord à partir duquel des saillies de distribution s'étendent extérieurement par rapport à la zone de fluide dudit cadre de distribution. Les saillis de distribution comportent, de préférence, des doigts (ou, en d'autres termes, ont une forme de segment rectiligne) s'étendant extérieurement par rapport à la zone de fluide.

Avantageusement ce mode de réalisation permet une distribution uniforme des fluides grâce à la chute de pression engendrée par les doigts. En effet, les doigts modifient l'espace disponible pour le passage du fluide, causant une restriction localisée du flux. Cette restriction augmente la vitesse locale du fluide, ce qui entraîne une chute de pression. Cette chute de pression est utile pour contrôler la vitesse du fluide, assurant que le fluide passe suffisamment de temps en contact avec les surfaces des feuilles métalliques au niveau des zones de fluide.

De préférence, les saillies de distribution sont parallèles et de longueur semblable. De façon préférée, les saillies de distribution ont chacune une forme de segment rectiligne présentant une extrémité libre au niveau du contour externe d'un des cadres de distribution adjacent selon l'empilement. De façon équivalente, les extrémités libres sont donc alignées selon la projection du contour externe d'un des cadres de distribution adjacent selon l'empilement. Les avantages décrits ci-avant pour les caractéristiques semblables appliquées, dans certaines réalisations, aux doigts reliés à une base commune s'appliquent aussi à ces saillies de distribution, contribuant notamment à un échangeur facile à fabriquer et davantage étanche et robuste.

Les (extrémités libres des) saillies de distribution permettent notamment de soutenir efficacement le contour extérieur du cadre de distribution adjacent avec les feuilles métalliques interposées lors de l'assemblage de l'échangeur. (Le bord de) chaque feuille métallique peut ainsi être écrasé localement entre deux portions de contours extérieurs de cadres de distribution ou entre une telle portion et les extrémités libres de telles saillies de distribution, ce qui contribue à une fabrication plus robuste de l'échangeur ainsi qu'à son étanchéité sans perdre les avantages d'une alternance de portions convexes et concaves pour le contour interne. Les saillies de distribution étant en outre semblables, leur contribution en termes de soutien et de maintien est en outre réparti harmonieusement réduisant le risque de déformation ou de rupture au niveau de la paroi de l'échangeur.

Dans un autre mode de réalisation, l'échangeur selon l'invention est à flux croisés. Les flux croisés, où les fluides se déplacent parallèlement en sens opposé les uns par rapport aux autres, permet avantageusement, une plus grande surface de contact thermique entre les fluides, améliorant potentiellement le coefficient de transfert de chaleur. De préférence, les fluides ayant des pressions différentes. Les fluides chaud et froid sous des pressions différentes peuvent présenter des vitesses d'écoulement variables, influençant directement la turbulence et, par conséquent, l'efficacité du transfert de chaleur. Un fluide sous plus haute pression peut traverser l'échangeur plus rapidement, augmentant ainsi le taux de transfert thermique.

L'échangeur peut comprendre une entrée principale de l'extérieur vers l'intérieur de l'échangeur pour le fluide chaud et une entrée principale de l'extérieur vers l'intérieur de l'échangeur pour le fluide froid. Une de ces entrées principales est de préférence latérale et l'autre est axiale selon le sens de l'empilement. La configuration décrite aux six paragraphes précédents est particulièrement adaptée à de tels entrées qui permettent de concrétiser plus efficacement le croisement des flux et donc l'échange de chaleur.

L'invention propose en outre un appareil de production et/ou cogénération d'énergie comprenant un échangeur selon un quelconque des modes de réalisation susmentionné. L'ensemble des modes de réalisation préférés ainsi que l'ensemble des avantages de l'échangeur selon l'invention se transposent *mutatis mutandis* à au présent appareil. Plus précisément, l'appareil comprenant :
- une chambre de combustion ;
- une turbine agencée pour être alimentée en gaz de combustion par la chambre de combustion ;
- un compresseur couplé mécaniquement à la turbine ;
- un moteur-générateur couplé mécaniquement à la turbine et au compresseur ;
- l'échangeur de chaleur selon l'invention ;
dans lequel le compresseur est couplé fluidiquement à la chambre de combustion par l'intermédiaire de l'échangeur de chaleur, ce dernier étant agencé pour préchauffer de l'air comburant comprimé par le compresseur avant son injection dans la chambre de combustion.

De préférence, la chambre de combustion est de type « flameless ». De préférence, la chambre de combustion comprenant essentiellement une chambre cylindrique. L'air comburant préchauffé sortant de l'échangeur de chaleur est, de préférence, introduit à une extrémité de la chambre de combustion. La publication internationale WO 2016/124472 A1 donne un exemple d'une telle chambre de combustion et de son couplage avec l'échangeur de chaleur.

De manière générale, l'homme du métier comprendra que tous les modes de réalisation relatifs à l'échangeur s'appliquent à l'appareil de production et/ou cogénération d'énergie en positionnant l'échangeur de la façon prévue par l'invention.

L'invention propose aussi une méthode de fabrication d'un échangeur de chaleur selon l'invention, dans laquelle les cadres de distribution et les feuilles métalliques sont assemblés par brasage à haute température sous vide. Tel qu'il est connu d'un homme du métier, le brasage « à haute température » est réalisé à une température de l'ordre de 600 à 1100°C, de préférence de 900° à 1000°C dans le cadre de l'invention. Il est réalisé par apport d'un alliage de brasage qui imprègne les surfaces des cadres de distribution et les feuilles métalliques, ce qui permet leur assemblage par diffusion atomique.

Avantageusement, le brasage est parfaitement adapté à la fabrication de l'échangeur selon l'invention car il permet une fabrication rapide et robuste de l'échangeur de chaleur sans nécessiter une fusion des bords des cadres de distribution et des feuilles métalliques. Il est ainsi possible d'assurer une liaison solide et étanche entre les cadres de distribution et les feuilles métalliques, tout en maintenant l'intégrité structurelle de l'échangeur de chaleur et en minimisant les risques de déformation dus à la chaleur. Il est à noter que les cadres de distribution et les feuilles métalliques peuvent aussi être assemblés par soudage par diffusion (ou « *diffusion bonding* ») sous vide qui permet, par pression à haute température, de créer une adhésion entre les cadres de diffusion et les feuilles métalliques par diffusion atomique. Le soudage par laser peut alternativement être utilisé compte tenu de sa précision et sa capacité à cibler de petites zones.

### Brève description des figures

D'autres caractéristiques et avantages de la présente invention apparaîtront à la lecture de la description détaillée qui suit, pour la compréhension de laquelle on se reportera aux figures annexées, parmi lesquelles :
- la figure 1 illustre une vue éclatée d'un échangeur, selon un mode de réalisation de l'invention,
- la figure 2 illustre une vue éclatée d'un empilement de deux cadres de distribution séparés par une feuille métallique, selon un mode de réalisation de l'invention,
- la figure 3 illustre une vue éclatée d'un empilement de deux cadres de distribution, intégrant chacun un treillis métallique et séparés par une feuille métallique, selon un mode de réalisation de l'invention,
- la figure 4 illustre une vue éclatée d'un empilement de deux cadres de distribution séparés par une feuille métallique présentant des corrugations, selon un mode de réalisation de l'invention.

Les dessins des figures ne sont pas à l'échelle. Des éléments semblables sont en général dénotés par des références semblables dans les figures. Dans le cadre du présent document, les éléments identiques ou analogues peuvent porter les mêmes références. En outre, la présence de numéros ou lettres de référence aux dessins ne peut être considérée comme limitative, y compris lorsque ces numéros ou lettres sont indiqués dans les revendications.

### Description détaillée de certains modes de réalisation de l'invention

Cette partie présente une description détaillée de certains modes de réalisation de la présente invention. Cette dernière est décrite avec des réalisations particulières et des références à des figures mais l'invention n'est pas limitée par celles-ci. En particulier, les dessins et les figures décrits ci-dessous ne sont que schématiques et ne sont pas limitants.

La figure 1 illustre une vue d'un échangeur de chaleur 1 selon un mode de réalisation de l'invention. L'échangeur de chaleur 1 comprend un empilement de cadres de distribution 31, 31' plans. Chacun de ces cadres de distribution 31, 31' est caractérisé par un contour interne qui délimite une zone 80 de fluide creuse dédiée au passage d'un fluide, chaud ou froid. Les zones 80 de fluide chaude et froide alternent le long d'une épaisseur de l'échangeur 1. Par « le long d'une épaisseur », il convient d'entendre le long d'un axe d'empilement selon lequel est mesuré cette épaisseur, l'axe étant noté et représenté par X sur la figure 1. L'empilement est par ailleurs considéré selon l'axe d'empilement X. Le terme « épaisseur » est considéré selon cet axe dans le cadre de ce document.

Les cadres de distribution 31, 31' peuvent être fabriqués d'une seule pièce ou assemblés à partir de plusieurs éléments métalliques. Les cadres de distribution 31, 31' sont chacun munis d'orifices 11 d'entrée et d'orifices 11 de sortie pour le passage des fluides. Comme illustré sur la figure 1, ces orifices 11 sont par exemple, circulaires et sont alignés de sorte à assurer une circulation fluide et continue à travers l'empilement. Préférentiellement, deux cadres de distribution 31, 31' adjacents sont de dessins identiques mais retournés à 180° l'un par rapport au suivant, ou positionnés de telle sorte que l'un est l'image de l'autre par une symétrie miroir.

Entre chaque paire de cadres de distribution 31, 31' adjacents, de fines feuilles métalliques 32 sont disposées pour créer un contact thermique entre les zones de fluide 80 chaude et froide. Ces feuilles sont très minces, par exemple de l'ordre de 1 à 2 mm d'épaisseur. Elles possèdent de préférence, des orifices alignés avec ceux 11 des cadres de distribution 31, 31' pour permettre le passage des fluides sans interruption au niveau de l'échangeur 1.

Les cadres de distribution 31, 31' sont munis chacun de saillies 4 assurant un support locale des feuilles métalliques 32. Les saillies 4 s'étendent à partir du contour interne vers la zone de fluide 80. Tel qu'illustré en figure 2, ces saillies 4 comprennent des doigts reliés à une base commune 41. De manière préférentielle, les doigts sont parallèles et de même longueur, rappelant la forme d'un peigne. Avantageusement, les doigts au niveau des saillies 4 fournissent un support local aux feuilles métalliques 32, suite à l'assemblage de l'échangeur 1. Ce support permet de maintenir l'intégrité des feuilles métalliques 32 en évitant leur fléchissement ou leur vibration excessive.

L'intégrité structurelle et l'étanchéité de l'échangeur de chaleur 1 sont assurées préférentiellement par l'ajout de plaques 51, 52 de couverture inférieures et supérieures représentée en figure 1. Les plaques 51, 52 sont de préférence plus épaisses, et assemblées par un soudage sur les tranches de l'échangeur 1. Ces plaques 51, 52 garantissent la rigidité et l'étanchéité complète de l'échangeur 1.

L'échangeur de chaleur 1 comprend aussi des entrées et/ou sorties principales 61, 62, 71 pour les fluides froids et chauds agencés au niveau des plaques 51, 52 de couverture. Ces éléments structurels sont connus d'un homme du métier.

Les matériaux utilisés pour la fabrication de l'échangeur de chaleur 1 sont sélectionnés pour leur résistance à la corrosion et à de hautes températures. Par exemple, les aciers à haute teneur en chrome et nickel ou les alliages spéciaux basés sur le nickel sont privilégiés, permettant à l'échangeur de chaleur 1 de fonctionner de manière efficace jusqu'à des températures maximales avoisinant les 800°C.

La figure 2 représente une vue d'un empilement de deux cadres de distribution 31, 31' séparés par une feuille métallique 32. Préférentiellement, les deux cadres de distribution 31, 31' sont de dessins identiques mais retournés à 180° l'un par rapport au suivant, ou positionnés de sorte que l'un est l'image de l'autre dans un miroir. Chaque cadre de distribution 31, 31' de l'échangeur de chaleur 1 est délimité par un contour externe et un contour interne. Ces contours référencés par 33 pour le contour interne et par 34 pour le contour externe sont représentés sur un des cadres de distribution 31 de la figure 1 à titre exemplatif.

Le contour interne de chaque cadre de distribution 31, 31' délimite une zone 80 de fluide chaude ou froide. Le contour interne comporte une alternance de portions convexes 21 et concaves 22. Cette forme est par exemple ondulée et située au niveau de deux côtés opposés de chaque cadre de distribution 31, 31'.

L'ondulation au niveau d'un côté d'un cadre de distribution 31, 31' est de préférence en déphasage par rapport à celle du côté opposé. Cela signifie que les sommets de l'ondulation au niveau d'un côté sont alignés avec les creux du côté opposé, et vice-versa. Cela permet d'augmenter la surface de contact entre les fluides chaud et froid, ce qui améliore le transfert de chaleur. Chaque cadre de distribution 31, 31' comporte par exemple, deux orifices 11 d'entrée et deux orifices 11 de sortie du fluide. Dans la réalisation de cette figure, les orifices 11 d'entrée et de sortie sont disposés entre les portions convexes 21 et le contour externe du cadre de distribution 31, 31'.

Préférentiellement, chaque cadre de distribution 31, 31' est muni de saillies 4 en forme de doigts reliés à une base commune 41. De préférence, les doigts s'étendent au niveau de la zone de fluide à partir de la base commune 41 et de façon normale par rapport à celle-ci. Comme illustré sur la figure 2, la base commune 41 des doigts au niveau d'un cadre de distribution 31, 31' est de préférence agencée suivant une projection orthogonale d'un bord d'un des orifices 11 d'entrée ou de sortie du cadre de distribution 31', 31 adjacent. De préférence, la base commune 41 s'étend à partir du contour interne de sorte à former un pont dans la zone de fluide 80.

Placée entre les deux cadres de distribution 31, 31', une fine feuille métallique 32 comporte des orifices 11 qui s'alignent avec ceux des cadres de distribution 31, 31' adjacents pour permettre un passage ininterrompu des fluides. Cette feuille métallique 32 agit comme une interface thermique directe entre les deux zones 80 de fluides, facilitant ainsi un échange thermique. Les fluides chauds et froids circulent de préférence à contre-courant dans des directions opposées, comme schématisé par les flèches au niveau de la figure 2.

Selon un premier sens de circulation, le fluide froid entre par les orifices 11 situés dans le cadre de distribution 31', traversant ensuite la feuille métallique 32 mince qui sépare les deux cadre de distribution 31, 31' pour pénétrer dans la zone 80 de fluide froide au niveau du cadre de distribution 31. Simultanément, selon un sens de circulation opposé, le fluide chaud fait son entrée via les orifices 11 du cadre de distribution 31, passe à travers la même feuille métallique 32 et pénètre dans la zone de fluide 80 du cadre de distribution 31'. Une fois dans la zone de fluide, les doigts au niveau des saillies 4 agissent à l'entrée comme de canaux de guidage pour orienter l'écoulement du fluide vers le centre des zones 80 de fluides. Les doigts, sont de préférence en forme de peigne, soutiennent la feuille métallique 32 et assurent aussi une répartition uniforme du fluide, évitant ainsi les turbulences inutiles et optimisant le transfert thermique.

Les fluides continuent leur parcours jusqu'à ce qu'ils atteignent les extrémités opposées des zones 80 de fluide respectives, où ils sortent via les orifices 11 correspondants. De même, les doigts permettent d'orienter les fluides à la sortie de la zone 80 de fluide. Cette configuration à contre-courant assure un gradient de température constant sur toute la longueur de l'échangeur, favorisant un transfert de chaleur plus efficace et uniforme. Les doigts à l'entrée et à la sortie de la zone 80 de fluide peuvent avoir par exemple une épaisseur d'environ la moitié de l'épaisseur du cadre de distribution 31, 31' correspondant.

La figure 3 illustre une vue éclatée d'un empilement de deux cadres de distribution 31, 31', intégrant chacun un treillis métallique 9 et séparés par une feuille métallique 32. Les cadres de distribution 31, 31' ont de préférence, des formes polygonales. Chaque cadre de distribution 31, 31' comporte par exemple, des orifices 11 d'entrée et de sortie rectangulaires disposés pour favoriser une distribution fluide au niveau de l'échangeur 1.

Comme illustré sur la figure 3, chaque cadre de distribution 31, 31' comprend par exemple, trois orifices 11 d'entrée et trois orifices 11 de sortie, répartis symétriquement sur deux côtés opposés. Le contour interne de chaque cadre de distribution 31, 31' comporte de préférence, des formes en zigzag, présentant une alternance de portions convexes 21 et concaves 22. Deux ou plus de tels orifices d'entrée et de sortie rendent l'échangeur de chaleur plus efficace, bien que d'autres nombre d'orifices ne soit pas limitatif de la portée de l'invention. Ces formes sont typiquement présentes en déphasage sur deux côtés opposés de chaque cadre de distribution 31, 31'. Au niveau du premier cadre de distribution 31 par exemple, les orifices peuvent être positionnés entre des portions convexes 21 du contour interne et le contour externe du cadre de distribution 31.

Préférentiellement, chacun des cadres de distribution 31, 31' comporte des saillies 4 comprenant des doigts reliés à une base commune 41. La base commune 41 s'étend au niveau de la zone 80 de fluide, suivant une trajectoire rectiligne de sorte à former un pont dans cette zone 80. De préférence, ces doigts sont situés à proximité immédiate des entrées et sorties de la zone de fluide 80. Ces doigts sont, de préférence, orientés de façon normale vers l'intérieur de la zone de fluide 80. Ils sont par exemple espacés de 1 à 2 mm, de préférence environ 1 mm, pour un bon support de l'empilement. Comme illustré sur la figure 3, les doigts reliés à une même base commune 41 ont des extrémités distales alignée selon une projection orthogonale d'un bord d'un des orifices 11 d'entrée ou de sortie du cadre de distribution 31', 31 adjacent.

Concernant le deuxième cadre de distribution 31', positionné face au premier cadre de distribution 31, est de préférence son image miroir, à l'exception de la configuration des orifices 11 d'entrée et de sortie. Ceux-ci sont conçus de préférence, sous forme de fentes ouvertes, chacune ayant un bord à partir duquel des saillies 6 de distribution s'étendent extérieurement par rapport à la zone de fluide 80 du cadre de distribution 31'. Ces saillies 6 comportent de préférence, des doigts reliés à un bord d'une des fentes. De manière encore plus préférée, les saillis de distribution 6 adoptant une structure similaire aux saillies 4 de support situés au niveau de la zone 80 de fluide mais sont orientées à l'opposé. Les doigts au niveau des saillies 6 de distribution permettent de créer une chute de pression améliorant la distribution uniforme du fluide mais également de contribuer à l'étanchéité de l'échangeur 1 par le soutien du contour externe d'un cadre de distribution 31 adjacent selon l'empilement lorsque les doigts ont des extrémités libres s'étendent au niveau de ce dernier, comme illustré en figure 3.

Préférentiellement, un treillis métallique 9 est inséré dans au moins une partie de la zone de fluide 80 de chaque cadre de distribution 31, 31'. De façon connue, le treillis métallique 9 est formé de fils croisés verticaux et horizontaux de façon à présenter des mailles. Les fils ont de préférence, un diamètre d'environ la moitié de l'épaisseur de la zone 80 de fluide correspondante. Le treillis métallique 9 peut être soudé aux cadres de distribution 31, 31' et à la feuille métallique 32 par les techniques décrites ci-avant. Le treillis métallique 9 peut occuper tout l'espace vacant dans la zone 80 de fluide perpendiculairement à l'empilement. Comme illustré sur la figure 3, une feuille métallique 32 simple est placée entre les deux cadres de distribution, agissant comme un conducteur thermique, permettant un transfert de chaleur entre les fluides chaud et froid de l'échangeur de chaleur 1. Cette feuille métallique 32 est fine pour maximiser l'efficacité thermique. La feuille métallique 32 comporte des orifices qui correspond à ceux des deux cadres de distribution 31, 31'.

La figure 4 illustre une vue éclatée d'un empilement de deux cadres 31, 31' de distribution séparés par une feuille métallique 32 présentant des corrugations. Selon cette figure, les deux cadres de distribution 31, 31' sont conçus de manière identique à celle de la figure 3. Chaque cadre de distribution 31, 31' présente un contour externe et un contour interne comportant des formes en zigzag, optimisant l'espace pour le flux des fluides.

Comme illustré sur la figure 4, un type différent de feuilles métalliques 32 peut être placé entre les deux cadres de distribution 31, 31'. Cette feuille métallique 32 présente préférentiellement, des corrugations 321. Ces corrugations, sont préférentiellement inclinées par rapport à un sens d'écoulement de fluide le long de la feuille métallique 32. De préférence, les corrugations 321 ont un angle d'inclinaison compris entre 30° et 40° par rapport au plan d'extension des cadres de distribution 31, 31'. Les corrugations 321 peuvent par exemple, avoir une forme sinusoïdales ou en V. Avantageusement, les corrugations ajoutent de la rigidité à la feuille métallique 32, lui permettant de résister mieux aux pressions internes et aux impacts sans flexion ou déformation significative. De plus, la surface effective de la feuille métallique 32 augmente sans nécessiter plus de matériau. Cela permet un meilleur transfert de chaleur en exposant plus de surface au fluide.

La fabrication de feuilles métalliques 32 corruguées peut être réalisée par plusieurs techniques, notamment l'emboutissage qui utilise des matrices et des poinçons pour former des corrugations 321 dans la feuille métallique 32. La feuille métallique 32 est placée entre une matrice femelle et un poinçon mâle qui presse et forme le métal dans la forme désirée.

En résumé, l'invention concerne un échangeur de chaleur 1 destiné à préchauffer l'air comburant d'une micro-turbine dans un système de cogénération. La structure de cet échangeur de chaleur 1 comprend un assemblage de cadres de distribution 31, 31' plans et de feuilles métalliques 32 d'espacement. Chaque cadre de distribution 31, 31' est défini par un contour encadrant une zone de fluide 80 et est équipé d'orifices 11 pour le passage du fluide. Les feuilles métalliques 32 sont supportées par des saillies 4 de support au niveau des cadres de distribution 31, 31', simplifiant la fabrication de l'échangeur de chaleur 1.

La présente invention a été décrite ci-dessus en relation avec des modes de réalisations spécifiques, qui ont une valeur purement illustrative et ne doivent pas être considérés comme limitatifs. Sauf indication contraire, les valeurs numériques fournies comme exemple le sont avec une marge d'erreur de 10%. Il apparaîtra directement pour l'homme du métier que l'invention n'est pas limitée aux exemples illustrés ou décrits ci-dessus, et que sa portée est plus largement définie par les revendications ci-après introduites.

## Revendications

1. Échangeur de chaleur (1) pour un appareil de production et/ou cogénération d'énergie, et comprenant :
- un empilement de cadres de distribution (31, 31') plans, chacun ayant un contour interne délimitant une zone (80) de fluide chaude ou froide, ladite zone (80) de fluide communiquant avec des orifices (11) d'entrée et des orifices (11) de sortie du fluide, ménagés dans chacun des cadres de distribution (31, 31') adjacents, les zones (80) de fluide chaudes et froides alternant le long d'une épaisseur de l'échangeur (1) ;
- des feuilles métalliques (32) disposées en alternance avec les cadres de distribution (31, 31') selon l'empilement pour créer un contact thermique entre lesdites zones (80) de fluide ;
**caractérisé en ce que** chacun des cadres de distribution (31, 31') est pourvu de saillies (4) de support s'étendant à partir dudit contour interne vers ladite zone (80) de fluide.

2. Échangeur de chaleur (1) selon la revendication 1, dans lequel les saillies (4) comportent une pluralité de doigts reliés à une base commune (41) s'étendant dans ladite zone (80) de fluide.

3. Échangeur de chaleur (1) selon la revendication 2, dans lequel la base commune (41) et/ou une partie de chaque doigt est agencée selon une projection d'un bord d'un des orifices (11) d'entrée ou de sortie d'un des cadres de distribution (31, 31') adjacent selon l'empilement.

4. Échangeur de chaleur (1) selon la revendication 2 ou 3, dans lequel les doigts (4) s'étendent au niveau de la zone (80) de fluide à partir de la base commune (41) et de façon normale par rapport à celle-ci.

5. Échangeur de chaleur (1) selon l'une quelconque des revendications 1 à 4, dans lequel les cadres de distribution (31, 31') ont des formes essentiellement polygonales avec des orifices (11) d'entrée et de sortie rectangulaires.

6. Échangeur de chaleur (1) selon la revendication 5 lorsqu'elle dépend de la revendication 2, dans lequel la base commune (41) est rectiligne et dans lequel les doigts sont parallèles et de même longueur.

7. Échangeur de chaleur (1) selon la revendication 6, dans lequel une extrémité distale de chaque doigt est agencée selon une projection d'un bord d'un des orifices (11) d'entrée ou de sortie d'un des cadres de distribution (31, 31') adjacent selon l'empilement.

8. Échangeur de chaleur (1) selon l'une quelconque des revendications 1 à 7, comprenant en outre un treillis métallique (9) agencé dans au moins une partie de la zone (80) de fluide.

9. Échangeur de chaleur (1) selon l'une quelconque des revendications 1 à 7, dans lequel chaque feuille métallique (32) présente des corrugations (321) inclinées par rapport à un sens d'écoulement de fluide au niveau de ladite feuille métallique (32).

10. Échangeur de chaleur (1) selon l'une quelconque des revendications 1 à 9, dans lequel le contour interne de chacun des cadres de distribution (31, 31') comporte une alternance de portions convexes (21) et concaves (22), chacun des orifices (11) d'entrée et de sortie étant disposé entre une portion convexe (21) du contour interne et un contour externe dudit cadre de distribution (31, 31').

11. Échangeur de chaleur (1) selon l'une quelconque des revendications 1 à 11, dans lequel au moins un cadre de distribution (31') comporte des orifices (11) d'entrée et de sortie sous forme de fentes ouvertes, chacune ayant un bord à partir duquel des saillies de distribution (6) s'étendent extérieurement par rapport à la zone de fluide (80) dudit cadre de distribution (31').

12. Échangeur de chaleur (1) selon la revendication 11 lorsqu'elle dépend de la revendication 10, dans lequel les saillies de distribution (6) ont chacune une forme de segment rectiligne présentant une extrémité libre au niveau du contour externe d'un des cadres de distribution (31) adjacent selon l'empilement.

13. Échangeur de chaleur (1) selon l'une quelconque des revendications 1 à 12, qui est à flux croisés.

14. Appareil de production et/ou cogénération d'énergie comprenant :
- une chambre de combustion ;
- une turbine agencée pour être alimentée en gaz de combustion par la chambre de combustion ;
- un compresseur couplé mécaniquement à la turbine ;
- un moteur-générateur couplé mécaniquement à la turbine et au compresseur ;
- l'échangeur de chaleur (1) selon l'une quelconque des revendications 1 à 13 ;
dans lequel le compresseur est couplé fluidiquement à la chambre de combustion par l'intermédiaire de l'échangeur de chaleur (1), ce dernier étant agencé pour préchauffer de l'air comburant comprimé par le compresseur avant son injection dans la chambre de combustion.

15. Méthode de fabrication d'un échangeur de chaleur (1) selon l'une quelconque des revendications 1 à 13, dans laquelle les cadres de distribution (31, 31') et les feuilles métalliques (32) sont assemblés par brasage à haute température sous vide.
